# EUROPÄISCHE PATENTSCHRIFT

(11) **EP 3 523 176 B1**
(45) Veröffentlichungstag und Bekanntmachung des Hinweises auf die Patenterteilung: **29.04.2026**
(21) Anmeldenummer: 17840478.6
(22) Anmeldetag: 07.12.2017
(51) Int. Cl.: B61L 15/00, B61L 23/04

(54) **VERFAHREN, VORRICHTUNG UND BAHNFAHRZEUG, INSBESONDERE SCHIENENFAHRZEUG, ZUR GEFAHRENSITUATIONSERKENNUNG IM BAHNVERKEHR, INSBESONDERE IM SCHIENENVERKEHR**
METHOD, DEVICE AND TRACK-BOUND VEHICLE, IN PARTICULAR A RAIL VEHICLE, FOR IDENTIFYING DANGEROUS SITUATIONS IN THE TRACK-BOUND TRAFFIC SYSTEM, IN PARTICULAR IN THE RAILWAY TRAFFIC SYSTEM
PROCÉDÉ, DISPOSITIF ET VÉHICULE SUR VOIE, NOTAMMENT VÉHICULE FERROVIAIRE, POUR LA DÉTECTION D'UNE SITUATION DANGEREUSE DANS LE TRANSPORT SUR VOIE, EN PARTICULIER LE TRANSPORT FERROVIAIRE

(30) Priorität: 07.12.2016 DE 102016224358
(43) Veröffentlichungstag der Anmeldung: 14.08.2019
(73) Patentinhaber: Siemens Mobility GmbH, 80997 München (DE)
(72) Erfinder: SCHÖNBERGER, Andreas, 96049 Bamberg (DE); SCHAEFER-ENKELER, Andreas, 91341 Röttenbach (DE)
(74) Vertreter: Siemens Patent Attorneys
(86) Internationale Anmeldenummer: PCT/EP2017/081841
(87) Internationale Veröffentlichungsnummer: WO 2018/104460

(56) Entgegenhaltungen:
- DE-A1- 102010 046 153
- DE-A1- 102014 206 473
- DE-A1- 102014 206 473
- US-A1- 2006 056 654
- US-A1- 2006 056 654
- WEICHSELBAUM JOHANN ET AL: "Accurate 3D-vision-based obstacle detection for an autonomous train", COMPUTERS IN INDUSTRY, ELSEVIER, AMSTERDAM, NL, vol. 64, no. 9, 11 May 2013 (2013-05-11), pages 1209 - 1220, XP028767994, ISSN: 0166-3615, DOI: 10.1016/J.COMPIND.2013.03.015
- WEICHSELBAUM JOHANN ET AL: "Accurate 3D-vision-based obstacle detection for an autonomous train", COMPUTERS IN INDUSTRY, vol. 64, no. 9, 11 May 2013 (2013-05-11), pages 1209 - 1220, XP028767994, ISSN: 0166-3615, DOI: 10.1016/J.COMPIND.2013.03.015

## Beschreibung

Die Erfindung bezieht sich auf ein Verfahren zur Gefahrensituationserkennung im Bahnverkehr, insbesondere im Schienenverkehr, gemäß dem Oberbegriff des Patentanspruches 1, eine Vorrichtung zur Gefahrensituationserkennung im Bahnverkehr, insbesondere im Schienenverkehr, gemäß dem Oberbegriff des Patentanspruches 11 und ein Bahnfahrzeug zur Gefahrensituationserkennung im Bahnverkehr, insbesondere ein Schienenfahrzeug zur Gefahrensituationserkennung im Schienenverkehr, gemäß dem Oberbegriff des Patentanspruches 26.

Bahnfahrzeuge sind als Bestandteil einer modernen Verkehrsinfrastruktur spurgebundene Verkehrs- und Transportmittel, die sich beispielsweise rollend auf oder unter von einer oder zwei Leitschienen (Gleisen), schwebend über oder unter einem Magnetfeld oder hängend an Stahlseilen fortbewegen. Von den genannten spurgebundenen Verkehrs- und Transportmittel sind Schienenfahrzeuge, die auf einem Rad-Schiene-System basieren, die entweder einen eigenen Fahrantrieb (Triebwagen) oder von einer Lokomotive gezogen oder geschoben werden und bei denen überwiegend Stahlräder mit einem Spurkranz auf zwei Stahlschienen bzw. Gleisen geführt werden, am weitesten verbreitet.

Die der Erfindung zugrundeliegende Aufgabe besteht darin, ein Verfahren, eine Vorrichtung und ein Bahnfahrzeug, insbesondere ein Schienenfahrzeug, zur Gefahrensituationserkennung im Bahnverkehr, insbesondere im Schienenverkehr anzugeben, mit dem bzw. der Gefahrensituationen im Bahnverkehr, wenn Bahnfahrzeuge auf Bahnstrecken im Bahnnetz unterwegs sind, respektive Gefahrensituationen im Schienenverkehr, wenn Schienenfahrzeuge auf Schienenstrecken im Schienennetz unterwegs sind, automatisch erkannt werden.

Aus dem Dokument DE 10 2014 206 473 A1 ist ein Verfahren zur Gefahrensituationserkennung im Bahnverkehr basierend auf einer Bildauswertung bekannt.

Das automatische Erkennen von Gefahrensituationen im Bahnverkehr, insbesondere im Schienenverkehr, was Gegenstand der vorliegenden Internationalen Patentanmeldung (Anmeldung-Nr. PCT/EP2017/081841; Veröffentlichungs-Nr. WO 2018/104460 A1) und der dazu prioritätsbegründenden DE-Patentanmeldung (Anmeldung-Nr. 102016224358.6) ist, ist im Hinblick auf ein zukünftiges automatisiertes (autonomes) oder unterstütztes Fahren von Bahnfahrzeugen im Bahnverkehr respektive Schienenfahrzeugen im Schienenverkehr ein unabdingbares MUSS.

So ist es für das automatisierte oder unterstütze Fahren von Schienenfahrzeugen notwendig, Gefahrensituationen auf Bahnsteigen, oder im Bereich von Bahnübergängen oder in ähnlichen Bereichen zu erkennen (im Weiteren *"Gefahrensituationen auf Bahnsteigen oder ähnlich")* und in einer solchen Gefahrensituation entsprechend der betrieblichen Regeln zu verfahren, z.B. durch Ausgeben eines Warntons, akustischen oder optischen Warnzeichens.

Es ist aber nicht nur der Aspekt der Automatischen Gefahrensituationserkennung der für das zukünftige automatisierte (autonome) oder unterstützte Fahren von Bedeutung ist, sondern auch die nachfolgenden Aspekte, die allesamt mehr oder weniger in einem technischen Kontext mit der vorliegenden Patentanmeldung stehen und deshalb aufgeführt und deren Inhalte vor diesem Hintergrund zu berücksichtigen und ggf. sogar zu inkludieren sind.

Es handelt sich um die Aspekte:
**1)** Das automatische Erkennen von Signalen im Bahn-/Schienenverkehr gemäß der Internationalen Patentanmeldung (Anmeldung-Nr. PCT/EP2016/057804; Veröffentlichungs-Nr. WO 2017/174155 A1) und der darin offenbarten technischen Lehre.
**2)** Das automatische Erkennen von Fahrspuren/Gleisen im Bahn-/Schienenverkehr gemäß der DE-Patentanmeldung (Anmeldung-Nr. 102016224335.7) und der Internationalen Patentanmeldung (Anmeldung-Nr. PCT/EP2017/081890; Veröffentlichungs-Nr. WO 2018/104477 A1) und der darin jeweils offenbarten technischen Lehre.
**3)** Das automatische Erkennen von Hindernissen im Bahn-/Schienenverkehr gemäß der DE-Patentanmeldung (Anmeldung-Nr. 102016224344.6) und der Internationalen Patentanmeldung (Anmeldung-Nr. PCT/EP2017/081834; Veröffentlichungs-Nr. WO 2018/104454 A2) und der darin jeweils offenbarten technischen Lehre.
**4)** Das alternative Bestimmen von Positionen im Schienenverkehr, wenn eine herkömmliche satellitengestützte Positionsbestimmung versagt oder unzureichend ist, gemäß der DE-Patentanmeldung (Anmeldung-Nr. 102016224355.1) und der Internationalen Patentanmeldung (Anmeldung-Nr. PCT/EP2017/081784; Veröffentlichungs-Nr. WO 2018/104427 A1) und der darin jeweils offenbarten technischen Lehre.
**5)** Das Durchführen einer fahrspur-/gleisbasierten Bildanalyse im Bahn-/Schienenverkehr gemäß der DE-Patentanmeldung (Anmeldung-Nr. 102016224331.4) und der Internationalen Patentanmeldung (Anmeldung-Nr. PCT/EP2017/081845; Veröffentlichungs-Nr. WO 2018/104462 A1) und der darin jeweils offenbarten technischen Lehre.

Die vorstehend genannte kontextbezogene Aufgabe wird ausgehend von dem im Oberbegriff des Patentanspruchs 1 definierten Gefahrensituationserkennungsverfahren durch die im Kennzeichen des Patentanspruches 1 angegebenen Merkmale gelöst.

Darüber hinaus wird die vorstehend genannte kontextbezogene Aufgabe ausgehend von der im Oberbegriff des Patentanspruchs 11 definierten Gefahrensituationserkennungsvorrichtung durch die im Kennzeichen des Patentanspruches 11 angegebenen Merkmale gelöst.

Weiterhin wird die vorstehend genannte kontextbezogene Aufgabe ausgehend von dem im Oberbegriff des Patentanspruchs 26 definierten Bahnfahrzeug, insbesondere Schienenfahrzeug, durch die im Kennzeichen des Patentanspruches 26 angegebenen Merkmale gelöst.

Die der Erfindung gemäß den unabhängigen Ansprüchen 1, 11 und 26 zugrundeliegende Idee besteht darin,
auf Basis von mehreren Bildern eines in Bezug auf seine Ortskoordinaten und durch potentielle Gefahrensituationen im Bahnverkehr bekannten, teilweise entlang einer Bahnstrecke eines Bahnnetzes angeordneten Gefahrenbereichs in einem in den Bildern jeweils markierten Bildbereich, der in Bezug auf den bildlich dargestellten Gefahrenbereich einen Teilbereich zeigt, der als kritisch eingestuft wird, durch Mustervergleich überprüft wird, ob sich Personen und/oder bewegbare Gegenstände in dem kritischen Teilbereich befinden.

Darüber hinaus ist es gemäß der Ansprüche 2 und 12 von Vorteil, wenn
zusätzlich auf der Basis von mehreren, den kritischen Teilbereich repräsentierenden Bildern die Bilder und Teilbereich-Bilder unter Berücksichtigung des jeweiligen Abstands zum Gefahrenbereich auf eine gleiche Größe umgerechnet werden, ein Aktivitätsindex durch das Erkennen von Bewegungen der Personen und/oder Gegenstände in dem Gefahrenbereich berechnet wird und
der berechnete Aktivitätsindex mit einem gespeicherten Schwellwert verglichen wird.

Das Grundprinzip der Erfindung ist es dabei, Gefahrensituationen in bekannten Gefahrenbereichen des Bahnverkehrs, z.B. auf Bahnsteigen im Bahnhofsbereich, beschrankten oder unbeschrankten Bahnübergängen oder dergleichen, durch iterative Bildanalyse in Kombination mit bekannten Metadaten über die Gefahrenbereiche, wie **z.B.** Bahnsteige, Bahnübergänge, etc., zu erkennen.

Ziel dabei ist es, einen Beitrag zum vollautomatisierten Fahren ohne zusätzliche Investitionen in die Streckeninfrastruktur zu ermöglichen.

Die automatisierte Erkennung von Gefahrensituationen in Gefahrenbereichen des Bahnverkehrs, z.B. auf Bahnsteigen im Bahnhofsbereich, beschrankten oder unbeschrankten Bahnübergängen oder dergleichen, lässt sich in vorteilhafter Weise zumindest teilweise durch folgende Schritte erreichen:
1. In einem ersten Schritt werden bei der Einfahrt in einen Bahnhofsbereich mit Bahnsteigen oder dem sich Nähern eines Bahnübergangs [dem Bahnfahrzeug/Schienenfahrzeug sind die diesbezüglichen Ortskoordinaten auf Basis von GPS-Daten oder Positionsbestimmungsdaten gemäß der DE-Patentanmeldung (Anmeldung-Nr. 102016224355.1) und der Internationalen Patentanmeldung (Anmeldung-Nr. PCT/EP2017/081784; Veröffentlichungs-Nr. WO 2018/104427 A1) bekannt, die gemäß der darin jeweils offenbarten technischen Lehre ermittelt werden] mit Hilfe von mindestens einem Bildaufzeichnungs-/Bildakquisiti-onsgerät (z.B. ein oder mehrere Geräte wie Videokameras, Lasersensoren, Wärmebildkameras, Radar, andere Bildakquisitionsgeräte, etc.) eine Vielzahl von Bildern vom Bahnfahrzeug aus, z.B. aus Perspektive des Triebwagenführers, erfasst bzw. aufgenommen.

Die mehrfache Ausführung ist vor allem für Redundanzzwecke relevant.
a. In einer Abwandlung oder Weiterbildung, Erweiterung der Erfindung können aber auch Bilder von mehreren Bildaufzeichnungsgeräten bzw. Bildakquisitionsgeräten der gleichen Art (z.B. zwei Videokameras) zur wechselseitigen Validierung und Synthese der Ergebnisse verwendet werden.
b. In einer weiteren Abwandlung oder Weiterbildung, Erweiterung der Erfindung können aber auch Bilder von mehreren Bildaufzeichnungsgeräten bzw. Bildakquisitionsgeräten unterschiedlicher Art (z.B. eine Videokamera und eine Wärmebildkamera) zur wechselseitigen Validierung und Synthese der Ergebnisse verwendet werden.

**2.** In einem zweiten Schritt wird in dem jeweiligen Bild ein Bildbereich markiert, der einen besonders kritischer (hochkritischer) Bereich (z.B. im Fall des Bahnsteigs der Bereich zwischen Bahnsteigkante und dem durch eine weiße Linie begrenztem Sicherheitsstreifen, ca.2m von der Bahnsteigkante entfernt) des Gefahrenbereichs zeigt.

Variante 1: Diese Bereiche sind aus früheren Initialisierungsfahrten bekannt, für die pro jeweiliger Position des Bahnfahrzeugs/Schienenfahrzeugs im Bahnhofsbereich die jeweils (hochkritischen) besonders kritischen Bereiche der Gefahrenbereiche markiert wurden (macht man zweimal von der gleichen Stelle aus bei der Einfahrt in den Bahnhofsbereich mit dem Bahnsteig ein Bild, so bleibt der kritische Bereich jeweils der gleiche). In diesem Zusammenhang wird auf das automatische Erkennen von Signalen im Bahn-/Schienenverkehr gemäß der Internationalen Patentanmeldung (Anmeldung-Nr. PCT/EP2016/057804; Veröffentlichungs-Nr. WO 2017/174155 A1) und der darin offenbarten technischen Lehre verwiesen, wo bezüglich der Signalerkennung in vergleichbarer Weise vorgegangen wird.

Variante 2: Es wird zunächst die befahrene Fahrspur/das befahrene Gleis erkannt. Ausgehend von der befahrenen Fahrspur/dem befahrenen Gleis wird die Bahnsteigkante als Rand des Gefahrenbereichs erkannt sowie der Abstand des Fahrzeugs vom Bahnsteig bzw. dem Gefahrenbereich und schließlich der (hochkritische) besonders kritische Bereich relativ zur Bahnsteigkante bzw. zum Rand des Gefahrenbereichs. In diesem Zusammenhang wird auf das Durchführen einer fahrspur-/gleisbasierten Bildanalyse im Bahn-/Schienenverkehr gemäß der DE-Patentanmeldung (Anmeldung-Nr. 102016224331.4) und der Internationalen Patentanmeldung (Anmeldung-Nr. PCT/EP2017/081845; Veröffentlichungs-Nr. WO 2018/104462 A1) und der darin jeweils offenbarten technischen Lehre verwiesen.

**3.** In einem dritten Schritt wird auf der Basis der gewonnenen Bilder für den hochkritischen Bereich geprüft, ob sich vorzugsweise Personen und/oder bewegbare Gegenstände darin befinden. Dies geschieht durch ein Mustervergleich (Pattern-Matching).

Sofern sich Personen und/oder bewegbare Gegenstände im hochkritischen Bereich befinden, soll ein akustisches Signal abgegeben werden.

Fall 1: Es wird ein Positiv-Matching angewendet, d.h. Personen und/oder bewegbare Gegenstände werden erkannt.

Fall 2: Es wird ein Negativ-Matching angewendet, d.h. es werden temporäre Veränderungen in der Struktur des Gefahrenbereichs erkannt, so wird z.B. die Unterbrechung des regelmäßigen Bahnsteigmusters (z.B. Steinfliesen, weiße Linie) geprüft.

**4.** In einem vierten Schritt werden zusätzlich für den (hochkritischen) besonders kritischen Teilbereich des Gefahrenbereichs in kurzen zeitlichen Abständen mehrere Bilder aufgenommen.

Danach werden diese Bilder unter Berücksichtigung des jeweiligen Abstands zum Bahnsteig bzw. zum Rand des Gefahrenbereichs auf die gleiche Größe umgerechnet. Danach wird ein Aktivitätsindex durch Erkennung der Bewegungen von Personen und/oder bewegbare Gegenstände auf dem Bahnsteig (z.B. spielende oder tobende Kinder) berechnet. Übersteigt dieser Aktivitätsindex einen Schwellwert, so soll entsprechend der betrieblichen Regeln verfahren werden, z.B. durch Ausgeben/Abgeben eines Warntons (z.B. Pfeifton), eines akustischen oder optischen Warnzeichens.

Durch die vorstehend skizzierte iterative Bildanalyse von Gefahrenbereichen im Bahnverkehr/Schienenverkehr, z.B. auf Bahnsteigen im Bahnhofsbereich, beschrankten oder unbeschrankten Bahnübergängen oder dergleichen, in Verbindung mit Metadaten über diese Gefahrenbereiche kann erreicht werden, dass:
- Personen und/oder bewegbare Gegenstände im (hochkritischen) besonders kritischen Teilbereich des Gefahrenbereichs erkannt werden und Reaktionen entsprechend der betrieblichen Regeln eingeleitet werden können, z.B. Ausgabe/Abgabe eines Warntons (z.B. Pfeifton), eines akustischen oder optischen Warnzeichens.
- Personen und/oder bewegbare Gegenstände mit zu hoher Bewegungsrate (z.B. tobende Kinder) im (hochkritischen) besonders kritischen Teilbereich des Gefahrenbereichs erkannt werden und Reaktionen entsprechend der betrieblichen Regeln eingeleitet werden können, z.B. Abgeben eines Warnpfiffs, Warnsignals etc.
- Personen bei ungünstigen Sichtbedingungen zuverlässiger erkannt werden können als durch Triebfahrzeugführer.
- Triebfahrzeugführer nicht mehr für das Erkennen von Gefahrensituationen auf Bahnsteigen oder ähnlich benötigt werden, so dass unabhängig von deren Verfügbarkeit gefahren werden kann.

Im Zuge einer vorteilhaften Weiterbildung der Erfindung können in Bezug auf die Gefahrensituationserkennungsvorrichtung nach Anspruch 11 noch folgende zusätzlichen Komponenten - a) bis c) für das Bildaufzeichnungsgerät (z.B. das Bildakquisitionsgerät) - verwendet werden:
**a.** Eine Korrekturkomponente gemäß Anspruch 21, die Wetter- und Helligkeitsdaten für die Auswertung des Bildmaterials mit einbezieht. Damit kann beispielsweise bei starkem Nebel, die Auswertung von Videobildern auf die ersten 50 Meter vor dem Bahnfahrzeug bzw. Schienenfahrzeug begrenzt werden und die Geschwindigkeit des Fahrzeuges entsprechend gedrosselt werden.
**b.** Eine Brennweiteveränderungskomponente gemäß Anspruch 22, die in Abhängigkeit von der Umgebung (z.B. Bahnhof, Stadtgebiet, Land, etc.) den richtigen Aufnahmewinkel wählt, um so die Auswertung des Bildes optimal zu unterstützen. Zum Beispiel können dann sowohl Aufnahmesituationen auf freier Strecke (benötigen Bilder aus großer Entfernung, um aufgrund der Geschwindigkeit rechtzeitig reagieren zu können) als auch Aufnahmesituationen im Bahnhofsbereich (benötigen Bilder mit einer hohen Breite) geeignet bedient werden. Darüber hinaus kann mit der Brennweiteveränderungskomponente in Abhängigkeit vom Abstand zum Gefahrenbereich der richtige Aufnahmewinkel gewählt werden, um so die mehrfache Auswertung des Gefahrenbereichs optimal zu unterstützen.
c. Eine Beleuchtungskomponente gemäß Anspruch 23, beispielsweise ein Scheinwerfer der inner- oder außerhalb des menschlich sichtbaren Bereichs arbeitet, durch welche sich die Qualität des von dem Bildaufzeichnungsgerät bzw. Bildakquisitionsgerät bei Nacht oder schlechter Witterung aufgenommenen Bildmaterials verbessert.

Darüber hinaus ist es möglich, dass die Gefahrensituationserkennungsvorrichtung GSEV als eine virtuelle Maschine im Sinne eines "Software Defined Signal Recognition of Rail Traffic Systems" ausgebildet ist und funktioniert.

Weitere Vorteile der Erfindung ergeben sich aus der nachfolgenden Beschreibung eines Ausführungsbeispiels der Erfindung anhand der FIGUREN 1 bis 3. Diese zeigen:
FIGUR 1 eine bahnfahrzeugbasierte Erkennung einer Gefahrensituation, wenn sich ein Bahnfahrzeug einem Bahnsteig als eine in Bezug auf mögliche Gefahren kritische Zone nähert,
FIGUR 2 in Anlehnung an das in der FIGUR 1 gezeigte Szenario der bahnfahrzeugbasierten Erkennung einer Gefahrensituation, wenn sich ein Bahnfahrzeug einem beschrankten Bahnübergang als eine in Bezug auf mögliche Gefahren kritische Zone nähert,
FIGUR 3 einen prinzipiellen Aufbau einer Gefahrensituationserkennungsvorrichtung für die gemäß der FIGUREN 1 und 2 bahnfahrzeugbasierte Gefahrensituationserkennung am Bahnsteig und am Bahnübergang.

FIGUR 1 zeigt eine bahnfahrzeugbasierte Erkennung einer Gefahrensituation im Bahnverkehr BVK, wenn auf einer abschnittsweise dargestellten Bahnstrecke BST eines Bahnnetzes BNE, z.B. im Umkreis eines Bahnhofs, ein Bahnfahrzeug BFZ sich auf einer Fahrspur FS der Bahnstrecke BST einem Bahnsteig BSG als eine in Bezug auf mögliche Gefahren kritische Zone nähert.

Gemäß dem vorliegenden Ausführungsbeispiel ist die fahrspurbezogene Bahnstrecke BST des Bahnnetzes BNE eine Schienenstrecke SST eines Schienennetzes SNE, auf dem im Schienenverkehr SVK zur Gefahrensituationserkennung ein Schienenfahrzeug SFZ auf einem Gleis GL unterwegs ist und sich dem Bahnsteig BSG nähert. An die Stelle des dargestellten Schienenverkehrs SVK mit dem auf der Schienenstrecke SST des Schienennetzes SNE fahrenden Schienenfahrzeugs SFZ ist aufgrund der eingangs geführter Diskussion auch jedes andere x-beliebige kurz- oder langstreckenbasierte Bahnverkehrssystem als weiteres Ausführungsbeispiel der Erfindung denk- und vorstellbar. So käme ebenso z.B. ein Magnetschwebebahn-Verkehrssystem (Stw.: Transrapid, Maglev etc.) mit einer entsprechend vergleichbaren Infrastruktur, bestehend aus Bahnnetz, Bahnstrecke und Bahnfahrzeug, in Frage.

In dem in der FIGUR 1 dargestellten Schienenverkehrssystem ist in einem Triebwagen TRW des Schienenfahrzeugs SFZ mit einem Triebführerstand TFS und integrierter Anzeigeeinrichtung AZE, in dem sich der Arbeitsplatz des Fahrzeugführers FZF befindet, für die schienenfahrzeugbasierte Erkennung einer möglichen Gefahrensituation eine Gefahrensituationserkennungsvorrichtung GSEV untergebracht. Die Gefahrensituationserkennungsvorrichtung GSEV beinhaltet hierfür ein Bildaufzeichnungsgerät BAZG, das z.B. als gewöhnliche Videokamera, Lasersensor, Wärmebildkamera, Radar-Einrichtung, Infrarotkamera etc., ausgebildet ist und wegen Akquirierung von Bildern auch als Bildakquisitionsgerät bezeichnet wird.

Mit dem Bildaufzeichnungsgerät BAZG sind, wenn sich das auf dem Gleis GL fahrende Schienenfahrzeug SFZ dem Bahnsteig BSG als eine in Bezug auf mögliche Gefahren kritische Zone nähert, von dem Schienenfahrzeug SFZ aus, z.B. aus der Perspektive des Triebwagenführers FZF in dem Triebführerstand TFS des Triebwagens TRW und/oder aus einer ortsfesten, fahrspurobservierenden Position im oder am Fahrzeug SFZ, von einem in Bezug auf seine Ortskoordinaten und durch potentielle Gefahrensituationen im Schienenverkehr SVK bekannten, teilweise entlang der Schienenstrecke SST des Schienennetzes SNE angeordneten Gefahrenbereich GB eine Vielzahl von den Gefahrenbereich GB repräsentierenden Bildern BI_{GB} erfassbar. Mit anderen Worten: Das Bildaufzeichnungsgerät BAZG erhält als Eingangsgrößen Informationen (z.B. in Form von Metadaten) über potentielle Gefahrensituationen/Gefahrenorte im Schienenverkehr SVK und dazu korrespondierende Ortskoordinaten und liefert nach/durch entsprechende Auslösung (Setzen eines Trigger) zu diesen Eingangsgrößen die den Gefahrenbereich GB repräsentierenden Bilder BI_{GB} als Ausgangsgrößen. In dem in der FIGUR 1 dargestellten Fall ist der von dem Bildaufzeichnungsgerät BAZG erfasste Gefahrenbereich GB Teil des Bahnsteigs BSG. Es ist selbstverständlich auch möglich, dass der Gefahrenbereich GB den gesamten Bahnsteig BSG umfasst.

In den Bildern BI_{GB} des Gefahrenbereichs GB ist ein Bildbereich BIB enthalten, der in Bezug auf den bildlich dargestellten Gefahrenbereich GB einen Teilbereich TB_{GB} zeigt, der in Bezug auf mögliche Gefahren als besonders kritisch eingestuft wird. Im Fall des Bahnsteigs BSG ist dieser besonders kritische Bereich vorzugsweise die Fläche zwischen Bahnsteigkante und dem durch eine weiße Linie begrenztem Sicherheitsstreifen, der sich ca.2 Meter von der Bahnsteigkante entfernt befindet. Dies ist ein hochkritischer Teil des Gefahrenbereichs GB. Mit dem Bildaufzeichnungsgerät BAZG werden darüber hinaus, wenn sich das auf dem Gleis GL fahrende Schienenfahrzeug SFZ dem Bahnsteig BSG als eine in Bezug auf mögliche Gefahren kritische Zone nähert, auch eine Vielzahl von den kritischen Teilbereich TB_{GB} als einen hochkritischer Teil des Gefahrenbereichs GB repräsentierenden Bildern BI_{TB} erfasst.

Wie jetzt aufgrund der Bilder BI_{GB} des Gefahrenbereichs GB und/oder der Bilder BI_{TB} des (besonders) kritischen Teilbereich TB_{GB} die Gefahrensituationserkennung durchgeführt wird, wird später im Zusammenhang mit der Beschreibung von FIGUR 3 erläutert.

Wird jedoch unabhängig von der Art und Weise der Gefahrensituationserkennung von der Gefahrensituationserkennungsvorrichtung GSEV eine Gefahrensituation auf dem Bahnsteig BSG erkannt, z.B. sich (bewegende) Personen und/oder bewegbare Gegenstände in dem Gefahrenbereich GB und/oder (Bewegende) Personen und/oder bewegbare Gegenstände in dem besonders kritischen (hochkritischen) Teilbereich TB_{GB} des Gefahrenbereichs GB, so wird von der Gefahrensituationserkennungsvorrichtung GSEV ein Steuersignal SSI an eine Steuereinrichtung STE in dem Triebwagen TRW des Schienenfahrzeugs SFZ übermittelt, worauf dann von dem Triebwagen TRW ein Warnsignal WSI ausgegeben wird. Dieses Warnsignal WSI ist beispielsweise ein Warnton (z.B. Pfeifton), ein akustisches Warnzeichen oder optisches Warnzeichen, das eine Reaktion entsprechend der betrieblichen Regeln im Schienenverkehr SVK darstellt.

FIGUR 2 zeigt eine bahnfahrzeugbasierte Erkennung einer Gefahrensituation im Bahnverkehr BVK, wenn auf einer abschnittsweise dargestellten Bahnstrecke BST eines Bahnnetzes BNE ein Bahnfahrzeug BFZ sich auf einer Fahrspur FS der Bahnstrecke BST einem beschrankten Bahnübergang BÜG als eine in Bezug auf mögliche Gefahren kritische Zone nähert.

Die fahrspurbezogene Bahnstrecke BST des Bahnnetzes BNE ist auch hier wieder eine Schienenstrecke SST eines Schienennetzes SNE, auf dem im Schienenverkehr SVK zur Gefahrensituationserkennung ein Schienenfahrzeug SFZ auf einem Gleis GL unterwegs ist und sich dem Bahnsteig BSG nähert. An die Stelle des dargestellten Schienenverkehrs SVK mit dem auf der Schienenstrecke SST des Schienennetzes SNE fahrenden Schienenfahrzeugs SFZ ist auch hier wieder aufgrund der eingangs geführter Diskussion auch jedes andere x-beliebige kurz- oder langstreckenbasierte Bahnverkehrssystem als weiteres Ausführungsbeispiel der Erfindung denk- und vorstellbar. So käme ebenso z.B. ein Magnetschwebebahn-Verkehrssystem (Stw.: Transrapid, Maglev etc.) mit einer entsprechend vergleichbaren Infrastruktur, bestehend aus Bahnnetz, Bahnstrecke und Bahnfahrzeug, in Frage.

In dem in der FIGUR 2 dargestellten Schienenverkehrssystem ist auch hier wieder in dem Triebwagen TRW des Schienenfahrzeugs SFZ mit dem Triebführerstand TFS und der integrierten Anzeigeeinrichtung AZE, in dem sich der Arbeitsplatz des Fahrzeugführers FZF befindet, für die schienenfahrzeugbasierte Erkennung einer möglichen Gefahrensituation die Gefahrensituationserkennungsvorrichtung GSEV untergebracht. Die Gefahrensituationserkennungsvorrichtung GSEV beinhaltet hierfür wieder das Bildaufzeichnungsgerät BAZG, das z.B. als gewöhnliche Videokamera, Lasersensor, Wärmebildkamera, Radar-Einrichtung, Infrarotkamera etc., ausgebildet ist.

Mit dem Bildaufzeichnungsgerät BAZG sind, wenn sich das auf dem Gleis GL fahrende Schienenfahrzeug SFZ dem beschrankten Bahnübergang BÜG als eine in Bezug auf mögliche Gefahren kritische Zone nähert, von dem Schienenfahrzeug SFZ aus, z.B. aus der Perspektive des Triebwagenführers FZF in dem Triebführerstand TFS des Triebwagens TRW und/oder aus der ortsfesten, fahrspurobservierenden Position im oder am Fahrzeug SFZ, von einem in Bezug auf seine Ortskoordinaten und durch potentielle Gefahrensituationen im Schienenverkehr SVK bekannten, teilweise entlang der Schienenstrecke SST des Schienennetzes SNE angeordneten Gefahrenbereich GB eine Vielzahl von den Gefahrenbereich GB repräsentierenden Bildern BI_{GB} erfassbar. Mit anderen Worten: Das Bildaufzeichnungsgerät BAZG erhält als Eingangsgrößen Informationen (z.B. in Form von Metadaten) über potentielle Gefahrensituationen/Gefahrenorte im Schienenverkehr SVK und dazu korrespondierende Ortskoordinaten und liefert nach/durch entsprechende Auslösung (Setzen eines Trigger) zu diesen Eingangsgrößen die den Gefahrenbereich GB repräsentierenden Bilder BI_{GB} als Ausgangsgrößen. In dem in der FIGUR 2 dargestellten Fall umfasst der von dem Bildaufzeichnungsgerät BAZG erfasste Gefahrenbereich GB den gesamten beschrankten Bahnübergang BÜG.

Wird von der Gefahrensituationserkennungsvorrichtung GSEV eine Gefahrensituation am beschrankten Bahnübergang BÜG erkannt, z.B. sich (bewegende) Personen und/oder bewegbare Gegenstände in dem Gefahrenbereich GB erkannt, so wird von der Gefahrensituationserkennungsvorrichtung GSEV wieder das Steuersignal SSI an die Steuereinrichtung STE in dem Triebwagen TRW des Schienenfahrzeugs SFZ übermittelt, worauf dann von dem Triebwagen TRW das Warnsignal WSI ausgegeben wird. Dieses Warnsignal WSI kann beispielsweise wieder ein Warnton (z.B. Pfeifton), ein akustisches Warnzeichen oder optisches Warnzeichen sein, das eine Reaktion entsprechend der betrieblichen Regeln im Schienenverkehr SVK darstellt.

FIGUR 3 zeigt den prinzipiellen Aufbau der Gefahrensituationserkennungsvorrichtung GSEV für die gemäß der FIGUREN 1 und 2 bahnfahrzeugbasierte Gefahrensituationserkennung am Bahnsteig BSG und am Bahnübergang BÜG.

Ausgangspunkt für die Gefahrensituationserkennung bildet dabei gemäß den Ausführungen zu den FIGUREN 1 und 2 das Bildaufzeichnungsgerät BAZG, das bei einem entsprechenden Anstoß bzw. Trigger (vgl. die Ausführungen bei der Beschreibung der FIGUR 1) die Bilder BI_{GB} des Gefahrenbereichs GB und/oder der Bilder BI_{TB} des Teilbereich TB_{GB} für die Gefahrensituationserkennung erfasst. Wie dieser Anstoß bzw. Trigger erzeugt und dem Bildaufzeichnungsgerät BAZG zugeführt wird, ist nicht Gegenstand der vorliegenden Anmeldung.

Das Bildaufzeichnungsgerät BAZG ist dazu vorzugsweise für die Ausrichtung auf das Bildobjekt schwenkbar ausgebildet.

Ferner ist es möglich und u.U. auch aus erfassungstechnischen Gründen sinnvoll, dass mehrere Bildaufzeichnungsgeräte BAZG gleicher Bauart, z.B. mehrere Videokameras, oder Geräte unterschiedlicher Bauart, z.B. mehrere Videokameras, Lasersensoren, RADAR-basierte, auf funkbasierte Ortung und Abstandsmessung beruhende Sensoren, Infrarotkameras und/oder Wärmebildkameras, in der Gefahrensituationserkennungsvorrichtung GSEV enthalten sind, die die Bilder BI_{GB}, BI_{TG} aufnehmen. Eine derartige mehrfache Ausführung der Bildaufzeichnung bzw. Bildakquirierung ist vor allem für Redundanzzwecke relevant.

Um die Qualität der mit dem Bildaufzeichnungsgerät BAZG aufgezeichneten oder akquirierten Bilder weiterhin zu verbessern, sind in dem Bildaufzeichnungsgerät BAZG vorzugsweise folgende Komponenten enthalten:
1. Eine Korrekturkomponente KOK, mit der Wetter- und Helligkeitsdaten für die Auswertung des Bildmaterials einbezogen werden. Mit dieser Komponente ist es z.B. möglich, bei starkem Nebel die Auswertung von Videobildern auf die ersten 50 Meter vor dem Schienenfahrzeug zu begrenzen und die Geschwindigkeit des Schienenfahrzeuges entsprechend zu drosseln.
2. Eine Brennweiteveränderungskomponente BVK, die in Abhängigkeit von der Umgebung (z.B. Bahnhof, Stadtgebiet, Land, etc.) den richtigen Aufnahmewinkel wählt, um so die Auswertung des Bildes optimal zu unterstützen. Dadurch können dann sowohl Aufnahmesituationen auf freier Strecke (benötigen Bilder aus großer Entfernung, um aufgrund der Geschwindigkeit rechtzeitig reagieren zu können) als auch Aufnahmesituationen im Bahnhofsbereich (benötigen Bilder mit einer hohen Breite) geeignet bedient werden. Darüber hinaus kann mit der Brennweiteveränderungskomponente in Abhängigkeit vom Abstand zum Gefahrenbereich der richtige Aufnahmewinkel gewählt werden, um so die mehrfache Auswertung des Gefahrenbereichs optimal zu unterstützen.
3. Eine Beleuchtungskomponente BLK, die beispielsweise als ein Scheinwerfer ausgebildet ist, der inner- oder außerhalb des menschlich sichtbaren Bereichs arbeitet, und durch die sich die Qualität des von dem Bildaufzeichnungsgerät bzw. dem Bildakquisitionsgerät BAZG bei Nacht oder schlechter Witterung aufgenommenen Bildmaterials verbessert.

Die so aufgenommenen Bilder werden von dem Bildaufzeichnungsgerät BAZG in eine Bildspeichereinrichtung BSPE gespeichert. Diese Bildspeichereinrichtung BSPE ist entweder gemäß Option "A" als Komponente der Gefahrensituationserkennungsvorrichtung GSEV mit dem Bildaufzeichnungsgerät BAZG entsprechend verbunden oder gemäß Option "B" außerhalb der Gefahrensituationserkennungsvorrichtung GSEV, z.B. als Speicherdatenbank in dem Triebwagen oder in einer Daten-Cloud dem Bildaufzeichnungsgerät BAZG zugeordnet bzw. mit diesem verbindbar.

Für die Auswertung der aufgezeichneten bzw. akquirierten Bilder zum Erkennen von Gefahren in Gefahrenbereichen GB entlang der Schienenstrecke, z.B. dem Bahnsteig BSG gemäß der FIGUR 1 oder dem beschrankten Bahnübergang BÜG gemäß der FIGUR 2, ist das Bildaufzeichnungsgerät BAZG mit einer Berechnungs-/Auswerteeinrichtung BAWE verbunden, die ebenfalls eine Komponente der Gefahrensituationserkennungsvorrichtung GSEV ist. Zu diesem Zweck ist die Berechnungs-/Auswerteeinrichtung BAWE, wie das Bildaufzeichnungsgerät BAZG, entweder gemäß der Option "A" mit der Bildspeichereinrichtung BSPE verbunden oder gemäß Option "B" der Bildspeichereinrichtung BSPE zugeordnet bzw. mit dieser verbindbar. Auf diese Weise entsteht eine Funktionseinheit aus der Berechnungs-/Auswerteeinrichtung BAWE, dem Bildaufzeichnungsgerät BAZG und der Bildspeichereinrichtung BSPE, bei der die genannten Komponenten der Gefahrensituationserkennungsvorrichtung GSEV für eine berechnungs-/auswertegestützte Gefahrensituationserkennung funktional zusammenwirken.

Hierfür weist die Berechnungs-/Auswerteeinrichtung BAWE vorzugsweise einen nicht-flüchtigen, lesbaren Speicher SP, in dem prozessorlesbare Steuerprogrammbefehle eines die Gefahrensituationserkennung steuernden Programm-Moduls PGM gespeichert sind, und einen Prozessor PZ, der die Steuerprogrammbefehle des Programm-Moduls PGM zur berechnungs-/auswertegestützten Gefahrensituationserkennung ausführt, auf. Dazu greift der Prozessor PZ zu Steuerungszwecken und zum Auslesen von Daten auf das Bildaufzeichnungsgerät BAZG und die Bildspeichereinrichtung BSPE zu.

Die Berechnungs-/Auswerteeinrichtung BAWE bzw. das Programm-Modul PGM mit dem die Steuerprogrammbefehle des Programm-Moduls PGM zur berechnungs-/auswertegestützten Gefahrensituationserkennung ausführenden Prozessor PZ sind jetzt bezüglich der berechnungs-/auswertegestützten Gefahrensituationserkennung derart ausgebildet, dass in den Bildern BI_{GB} des Gefahrenbereichs GB jeweils der Bildbereich BIB markiert wird, der in Bezug auf den bildlich dargestellten Gefahrenbereich GB den Teilbereich TB_{GB} zeigt, der als besonders kritisch (hochkritisch) eingestuft wird.

Diese Markierung kann jetzt beispielsweise dadurch erfolgen, dass der Bildbereich BIB in Bezug auf den kritischen Teilbereich TB_{GB} des erfassten Gefahrenbereichs GB anhand von gegenüber der in den FIGUREN 1 und 2 jeweils dargestellten Fahrt des Schienenfahrzeugs SZF vorausgegangenen Initialisierungsfahrten auf demselben Gleis GL der Schienenstrecke SST des Schienennetzes SNE oder anhand einer gemäß der in den FIGUREN 1 und 2 jeweils dargestellten Fahrt des Schienenfahrzeugs SZF gleis- oder schienenbasierten Bildanalyse vorgenommen wird.

Beim erstgenannten Fall (Variante 1) sind solche Gefahrenbereiche aus früheren Initialisierungsfahrten bekannt, bei denen jeweils für jede Position des Schienenfahrzeugs im Bahnhofsbereich der Gefahrenbereich als solcher und der hochkritische Teil des Gefahrenbereichs (der besonders kritische Teilbereich) markiert wurden. So wird beispielsweise zweimal ein Bild gemacht, und zwar von der gleichen Stelle aus, **z.B.** bei der Einfahrt in den Bahnhofsbereich mit dem Bahnsteig. Auf diese Weise bleiben jeweils der Gefahrenbereich und der besonders kritische Teilbereich, immer der Gleiche. In diesem Zusammenhang wird auf das automatische Erkennen von Signalen im Bahn-/Schienenverkehr gemäß der Internationalen Patentanmeldung (Anmeldung-Nr. PCT/EP2016/057804; Veröffentlichungs-Nr. WO 2017/174155 A1) und der darin offenbarten technischen Lehre verwiesen, wo bezüglich der Signalerkennung in vergleichbarer Weise vorgegangen wird.

Beim alternativen Fall (Variante 2) wird zunächst das befahrene Gleis erkannt. Ausgehend von dem befahrenen Gleis wird die Bahnsteigkante als Rand des Gefahrenbereichs erkannt sowie der Abstand des Schienenfahrzeugs vom Bahnsteig bzw. dem Gefahrenbereich und schließlich jeweils relativ zur Bahnsteigkante bzw. dem Rand des Gefahrenbereichs einerseits der (hochkritische) besonders kritische Teilbereich des Gefahrenbereichs und der Gefahrenbereich als solcher. In diesem Zusammenhang wird auf das Durchführen einer fahrspur-/gleisbasierten Bildanalyse im Bahn-/Schienenverkehr gemäß der DE-Patentanmeldung (Anmeldung-Nr. 102016224331.4) und der Internationalen Patentanmeldung (Anmeldung-Nr. PCT/EP2017/081-845; Veröffentlichungs-Nr. WO 2018/104462) A1 und der darin jeweils offenbarten technischen Lehre verwiesen.

Ist die Markierung **z.B.** gemäß einer der beiden vorstehend skizzierten Varianten durch die Berechnungs-/Auswerteeinrichtung BAWE erfolgt, so sind die Berechnungs-/Auswerteeinrichtung BAWE bzw. das Programm-Modul PGM mit dem die Steuerprogrammbefehle des Programm-Moduls PGM zur berechnungs-/auswertegestützten Gefahrensituationserkennung ausführenden Prozessor PZ bezüglich der berechnungs-/auswertegestützten Gefahrensituationserkennung weiterhin derart ausgebildet, dass für den markierten Bildbereich BIB durch Mustervergleich überprüft wird, ob sich Personen und/oder bewegbare Gegenstände in dem kritischen Teilbereich TB_{GB} befinden.

Der Mustervergleich ist dabei ein Pattern-Matching, bei dem entweder mit einem Positiv-Vergleich vorzugsweise die Personen und/oder die bewegbaren Gegenstände oder mit einem Negativ-Vergleich vorzugsweise temporäre Veränderungen in der Struktur des Gefahrenbereichs GB erkannt werden, wobei bei Letzterem z.B. die Unterbrechung des regelmäßigen Bahnsteigmusters (z.B. Steinfliesen, weiße Linie) geprüft wird.

Für diese Überprüfung, ob sich Personen und/oder bewegbare Gegenstände in dem kritischen Teilbereich TB_{GB} befinden, werden für den (hochkritischen) besonders kritischen Teilbereich in kurzen zeitlichen Abständen mehrere Bilder, die im Zusammenhang mit der Beschreibung der FIGUR 1 bereits erwähnten Bilder BI_{TB}, aufgenommen.

Nachdem die Bilder BI_{GB} über den Gefahrenbereich GB bereits von dem Bildaufzeichnungsgerät BAZG erfasst sind, sind die Berechnungs-/Auswerteeinrichtung BAWE und das Bildaufzeichnungsgerät BAZG für die Erfassung der Bilder BI_{TB} über den Teilbereich TB_{GB} weiterhin derart ausgebildet und wirken funktional derart zusammen, dass
**1)** von dem kritischen Teilbereich TB_{GB} eine Vielzahl von dem kritischen Teilbereich repräsentierende Bilder BI_{TB} erfasst wird,
**2)** die gesamten Bilder BI_{GB}, BI_{TB} unter Berücksichtigung des jeweiligen Abstands zum Gefahrenbereich GB auf eine gleiche Größe umgerechnet werden,
**3)** ein Aktivitätsindex durch das Erkennen von Bewegungen der Personen und/oder Gegenstände in dem Gefahrenbereich GB (z.B. spielende oder tobende Kinder) berechnet wird und
**4)** der berechnete Aktivitätsindex mit einem gespeicherten Schwellwert verglichen wird.

Der Schwellwert-Vergleich wird dabei von dem Berechnungs-/Auswerteeinrichtung BAWE bzw. dem Prozessor PZ, der die Steuerprogrammbefehle des Programm-Moduls PGM zur berechnungs-/auswertegestützten Gefahrensituationserkennung ausführt, durchgeführt, wobei, wenn sich Personen und/oder bewegbare Gegenstände in dem kritischen Teilbereich TB_{GB} befinden und der Vergleich ergibt, dass der berechnete Aktivitätsindex dem Schwellwert entspricht oder diesen übersteigt, von dem Berechnungs-/Auswerteeinrichtung BAWE bzw. dem Prozessor PZ das Steuersignal SSI generiert wird, mit dem auf die Gefahrensituation im Gefahrenbereich GB nach den betrieblichen Regeln im Schienenverkehr SVK hingewiesen wird. Dies geschieht vorzugsweise durch das Ausgeben des Warnsignals WSI durch das Schienenfahrzeug SFZ. Es sei an dieser Stelle nochmals darauf hingewiesen, dass das Warnsignal sowohl als akustisches als auch als optisches Signal ausgebildet sein kann.

Um das Warnsignal WSI ausgeben zu können, ist Berechnungs-/Auswerteeinrichtung BAWE der Gefahrensituationserkennungsvorrichtung GSEV mit der Steuereinrichtung STE in dem Triebwagen TRW des Schienenfahrzeugs SFZ verbunden (vgl. FIGUR 1).

Mit der wie vorstehend beschriebenen Gefahrensituationserkennungsvorrichtung GSEV kann ein automatisiertes (autonomes) oder unterstütztes Fahren des Bahnfahrzeugs BFZ bzw. des Schienenfahrzeugs SFZ ohne zusätzliche Infrastruktur entlang einer Fahrstrecke assistiert bzw. sogar realisiert werden. Dies ist insbesondere dann gegeben, wenn die Gefahrensituationserkennungsvorrichtung GSEV als eine virtuelle Maschine realisiert ist, die im Sinne eines "Software Defined Signal Recognition of Rail Traffic Systems" ausgebildet ist und funktioniert.

## Patentansprüche

1. Verfahren zur Gefahrensituationserkennung im Bahnverkehr (BVK), insbesondere im Schienenverkehr (SVK), wobei
**a)** von einem Bahnfahrzeug (BFZ), insbesondere einem Schienenfahrzeug (SFZ) aus, insbesondere aus der Perspektive eines Triebwagenführers (FZF, TFS, TRW) und/oder aus einer ortsfesten, fahrspurobservierenden Position im oder am Fahrzeug (BFZ, SFZ), von einem in Bezug auf seine Ortskoordinaten und durch potentielle Gefahrensituationen im Bahnverkehr (BVK, SVK) bekannten, teilweise entlang einer Bahnstrecke (BST) eines Bahnnetzes (BNE), insbesondere einer Schienenstrecke (SST) eines Schienennetzes (SNE), angeordneten Gefahrenbereich (GB) eine Vielzahl von den Gefahrenbereich (GB) repräsentierenden Bildern (BI_{GB}) erfasst wird, **dadurch gekennzeichnet, dass**
**b)** in den Bildern (BI_{GB}) jeweils ein Bildbereich (BIB) markiert wird, der in Bezug auf den bildlich dargestellten Gefahrenbereich (GB) einen Teilbereich (TB_{GB}) zeigt, der als kritisch eingestuft wird,
**c)** für den markierten Bildbereich (BIB) durch Mustervergleich überprüft wird, ob sich Personen und/oder bewegbare Gegenstände in dem kritischen Teilbereich (TB_{GB}) befinden.

2. Verfahren nach Anspruch 1, **dadurch gekennzeichnet, dass**
**a)** von dem kritischen Teilbereich (TB_{GB}) eine Vielzahl von dem kritischen Teilbereich repräsentierenden Bildern (BI_{TB}) erfasst wird,
**b)** die gesamten Bilder (BI_{GB}, BI_{TB}) unter Berücksichtigung des jeweiligen Abstands zum Gefahrenbereich (GB) auf eine gleiche Größe umgerechnet werden,
**c)** ein Aktivitätsindex durch das Erkennen von Bewegungen der Personen und/oder Gegenstände in dem Gefahrenbereich (GB) berechnet wird und
**d)** der berechnete Aktivitätsindex mit einem gespeicherten Schwellwert verglichen wird.

3. Verfahren nach Anspruch 1 oder 2, **dadurch**
**gekennzeichnet, dass**
auf die Gefahrensituation im Gefahrenbereich (GB) nach den betrieblichen Regeln im Bahnverkehr (BVK, SVK) hingewiesen wird, indem vorzugsweise ein akustisches Warnsignal (WSI) ausgegeben wird, wenn
a) Personen und/oder bewegbare Gegenstände in dem kritischen Teilbereich (TB_{GB}) befinden,
b) der Vergleich ergibt, dass der berechnete Aktivitätsindex dem Schwellwert entspricht oder diesen übersteigt.

4. Verfahren nach Anspruch 3, **dadurch**
**gekennzeichnet, dass**
das Warnsignal (WSI) vom Bahnfahrzeug (BFZ, SFZ) ausgegeben wird.

5. Verfahren nach einem der Ansprüche 1 bis 4, **dadurch**
**gekennzeichnet, dass**
die Bilder (BI_{GB}, BI_{TG}) mit mehreren Bildaufzeichnungsgeräten (BAZG) gleicher Bauart, z.B. mit Videokameras, oder unterschiedlicher Bauart, z.B. mit Videokameras, Lasersensoren, RADAR-basierten, auf funkbasierte Ortung und Abstandsmessung beruhenden Sensoren, Infrarotkameras und/oder Wärmebildkameras, aufgenommen werden.

6. Verfahren nach einem der Ansprüche 1 bis 5, **dadurch**
**gekennzeichnet, dass**
die Markierung des Bildbereichs (BIB) in Bezug auf den kritischen Teilbereich (TB_{GB}) des erfassten Gefahrenbereichs (GB) anhand von vorausgegangenen Initialisierungsfahrten auf den Bahnstrecken (BST, SST) des Bahnnetzes (BNE, SNE) oder anhand einer fahrspurbasierten, insbesondere gleis- oder schienenbasierten, Bildanalyse vorgenommen wird.

7. Verfahren nach Anspruch 6, **dadurch**
**gekennzeichnet, dass**
bei der fahrspurbasierten Bildanalyse zunächst eine befahrene Fahrspur (FS), insbesondere ein befahrenes Gleis (GL), der Bahnstrecke (BST, SST), ausgehend von der befahrenen Fahrspur (FS, GL) ein Rand (R_{GB}) des Gefahrenbereichs (GB) sowie der Abstand des Bahnfahrzeugs (BFZ, SFZ) zum Gefahrenbereich (GB) und letztendlich der kritische Teilbereich (TB_{GB}) relativ zum Rand (R_{GB}) des Gefahrenbereichs (GB) erkannt werden.

8. Verfahren nach einem der Ansprüche 1 bis 7, **dadurch**
**gekennzeichnet, dass**
der Mustervergleich als ein Positiv-Vergleich durchgeführt wird, bei dem vorzugsweise die Personen und/oder die bewegbaren Gegenstände erkannt werden, oder als Negativ-Vergleich durchgeführt wird, bei dem vorzugsweise temporäre Veränderungen in der Struktur des Gefahrenbereichs (GB) erkannt werden.

9. Verfahren nach einem der Ansprüche 1 bis 8, **dadurch**
**gekennzeichnet, dass**
der Gefahrenbereich (GB) entweder zu einem Bahnsteig (BSG), wo Personen in das Bahnfahrzeug (BFZ, SFZ) ein- und/oder aussteigen, oder zu einem beschrankten oder unbeschrankten Bahnübergang (BÜG) gehört.

10. Verfahren nach einem der Ansprüche 1 bis 9, **dadurch**
**gekennzeichnet, dass**
mit dem Verfahren ein automatisiertes (autonomes) oder unterstütztes Fahren des Bahnfahrzeugs (BFZ, SFZ) ohne zusätzliche Infrastruktur entlang einer Fahrstrecke assistiert wird.

11. Vorrichtung (GSEV) zur Gefahrensituationserkennung im Bahnverkehr (BVK), insbesondere im Schienenverkehr (SVK), wobei
**a)** mindestens ein Bildaufzeichnungsgerät (BAZG), mit dem von einem Bahnfahrzeug (BFZ), insbesondere einem Schienenfahrzeug (SFZ) aus, insbesondere aus der Perspektive eines Triebwagenführers (FZF, TFS, TRW) und/oder aus einer ortsfesten, fahrspurobservierenden Position im oder am Fahrzeug (BFZ, SFZ), von einem in Bezug auf seine Ortskoordinaten und durch potentielle Gefahrensituationen im Bahnverkehr (BVK, SVK) bekannten, teilweise entlang einer Bahnstrecke (BST) eines Bahnnetzes (BNE), insbesondere einer Schienenstrecke (SST) eines Schienennetzes (SNE), angeordneten Gefahrenbereich (GB) eine Vielzahl von den Gefahrenbereich (GB) repräsentierenden Bildern (BI_{GB}) erfassbar und in einer Bildspeichereinrichtung (BSPE) speicherbar sind, **dadurch gekennzeichnet, dass**
**b)** eine Berechnungs-/Auswerteeinrichtung (BAWE), die verbunden und funktional zusammenwirkend mit dem Bildaufzeichnungsgerät (BAZG) und der Bildspeichereinrichtung (BSPE) derart, insbesondere mit einem nicht-flüchtigen, lesbaren Speicher (SP), in dem prozessorlesbare Steuerprogrammbefehle eines die Gefahrensituationserkennung steuernden Programm-Moduls (PGM) gespeichert sind, und einem Prozessor (PZ), der die Steuerprogrammbefehle des Programm-Moduls (PGM) zur berechnungs-/auswertegestützten Gefahrensituationserkennung ausführt, ausgebildet ist, dass in den Bildern (BI_{GB}) jeweils ein Bildbereich (BIB) markiert wird, der in Bezug auf den bildlich dargestellten Gefahrenbereich (GB) einen Teilbereich (TB_{GB}) zeigt, der als kritisch eingestuft wird,
**c)** die Berechnungs-/Auswerteeinrichtung (BAWE), die derart ausgebildet ist, dass für den markierten Bildbereich (BIB) durch Mustervergleich überprüft wird, ob sich Personen und/oder bewegbare Gegenstände in dem kritischen Teilbereich (TB_{GB}) befinden.

12. Vorrichtung (GSEV) nach Anspruch 11, **dadurch**
**gekennzeichnet, dass**
**a)** die Berechnungs-/Auswerteeinrichtung (BAWE) und das Bildaufzeichnungsgerät (BAZG), die derart ausgebildet sind und funktional zusammenwirken, dass von dem kritischen Teilbereich (TB_{GB}) eine Vielzahl von dem kritischen Teilbereich repräsentierenden Bildern (BI_{TB}) erfasst wird,
**b)** die Berechnungs-/Auswerteeinrichtung (BAWE), das Bildaufzeichnungsgerät (BAZG) und die Bildspeichereinrichtung (BSPE), die derart ausgebildet sind und funktional zusammenwirken, dass die gesamten Bilder (BI_{GB}, BI_{TB}) unter Berücksichtigung des jeweiligen Abstands zum Gefahrenbereich (GB) auf eine gleiche Größe umgerechnet werden,
**c)** die Berechnungs-/Auswerteeinrichtung (BAWE), die derart ausgebildet ist, dass
**c1**) ein Aktivitätsindex durch das Erkennen von Bewegungen der Personen und/oder Gegenstände in dem Gefahrenbereich (GB) berechnet wird und
**c2)** der berechnete Aktivitätsindex mit einem gespeicherten Schwellwert verglichen wird.

13. Vorrichtung (GSEV) nach Anspruch 11 oder 12, **dadurch**
**gekennzeichnet, dass**
die Berechnungs-/Auswerteeinrichtung (BAWE) mit einer Steuerungseinrichtung (STE) in dem Bahnfahrzeug (BFZ, SFZ) verbindbar ist und dabei die Steuerungseinrichtung (STE) derart ansteuert, dass auf die Gefahrensituation im Gefahrenbereich (GB) nach den betrieblichen Regeln im Bahnverkehr (BVK, SVK) hingewiesen wird, indem vorzugsweise ein akustisches Warnsignal (WSI) ausgegeben wird, wenn
a) sich Personen und/oder bewegbare Gegenstände in dem kritischen Teilbereich (TB_{GB}) befinden,
b) der Vergleich ergibt, dass der berechnete Aktivitätsindex dem Schwellwert entspricht oder diesen übersteigt.

14. Vorrichtung (GSEV) nach Anspruch 13, **dadurch**
**gekennzeichnet, dass**
das Warnsignal (WSI) vom Bahnfahrzeug (BFZ, SFZ) ausgebbar ist.

15. Vorrichtung (GSEV) nach einem der Ansprüche 11 bis 14,
**dadurch gekennzeichnet, dass**
mehrere Bildaufzeichnungsgeräte (BAZG) gleicher Bauart, z.B. mehrere Videokameras, oder unterschiedlicher Bauart, z.B. mehrere Videokameras, Lasersensoren, RADAR-basierte, auf funkbasierte Ortung und Abstandsmessung beruhende Sensoren, Infrarotkameras und/oder Wärmebildkameras, enthalten sind, die die Bilder (BI_{GB}, BI_{TG}) aufnehmen.

16. Vorrichtung (GSEV) nach einem der Ansprüche 11 bis 15,
**dadurch gekennzeichnet, dass**
die Berechnungs-/Auswerteeinrichtung (BAWE) derart ausgebildet ist, dass die Markierung des Bildbereichs (BIB) in Bezug auf den kritischen Teilbereich (TB_{GB}) des erfassten Gefahrenbereichs (GB) anhand von vorausgegangenen Initialisierungsfahrten auf den Bahnstrecken (BST, SST) des Bahnnetzes (BNE, SNE) oder anhand einer fahrspurbasierten, insbesondere gleis- oder schienenbasierten, Bildanalyse vorgenommen wird.

17. Vorrichtung (GSEV) nach Anspruch 16, **dadurch**
**gekennzeichnet, dass**
mit der auf der Berechnungs-/Auswerteeinrichtung (BAWE) ausgeführten fahrspurbasierten Bildanalyse zunächst eine befahrene Fahrspur (FS), insbesondere ein befahrenes Gleis (GL), der Bahnstrecke (BST, SST), ausgehend von der befahrenen Fahrspur (FS, GL) ein Rand (R_{GB}) des Gefahrenbereichs (GB) sowie der Abstand des Bahnfahrzeugs (BFZ, SFZ) zum Gefahrenbereich (GB) und letztendlich der kritischen Teilbereich (TB_{GB}) relativ zum Rand (R_{GB}) des Gefahrenbereichs (GB) erkennbar ist.

18. Vorrichtung (GSEV) nach einem der Ansprüche 11 bis 17,
**dadurch gekennzeichnet, dass**
die Berechnungs-/Auswerteeinrichtung (BAWE) derart ausgebildet ist, dass der Mustervergleich als ein Positiv-Vergleich erfolgt, bei dem vorzugsweise die Personen und/oder die bewegbaren Gegenstände erkannt werden, oder als Negativ-Vergleich erfolgt, bei dem vorzugsweise temporäre Veränderungen in der Struktur des Gefahrenbereichs (GB) erkannt werden.

19. Vorrichtung (GSEV) nach einem der Ansprüche 11 bis 18,
**dadurch gekennzeichnet, dass**
der Gefahrenbereich (GB) entweder zu einem Bahnsteig (BSG), wo Personen in das Bahnfahrzeug (BFZ, SFZ) ein- und/oder aussteigen, oder zu einem beschrankten oder unbeschrankten Bahnübergang (BÜG) gehört.

20. Vorrichtung (GSEV) nach einem der Ansprüche 11 bis 19,
**dadurch gekennzeichnet, dass**
das Bildaufzeichnungsgerät (BAZG) schwenkbar ausgebildet ist.

21. Vorrichtung (GSEV) nach einem der Ansprüche 11 bis 20,
**dadurch gekennzeichnet, dass**
das Bildaufzeichnungsgerät (BAZG) eine Korrekturkomponente (KOK) aufweist, die Wetter- und Helligkeitsdaten für die Auswertung des Bildmaterials mit einbezieht.

22. Vorrichtung (GSEV) nach einem der Ansprüche 11 bis 21,
**dadurch gekennzeichnet, dass**
das Bildaufzeichnungsgerät (BAZG) eine Brennweiteveränderungskomponente (BVK) aufweist, die in Abhängigkeit von der Umgebung, z.B. Bahnhof, Stadtgebiet, Land, etc., den richtigen Aufnahmewinkel wählt, um so die Auswertung des Bildes (BI_{GB}, BI_{TB}) optimal zu unterstützen und/oder die in Abhängigkeit vom Abstand zum Gefahrenbereich (GB) den richtigen Aufnahmewinkel wählt, um so die mehrfache Auswertung des Gefahrenbereichs (GB) optimal zu unterstützen.

23. Vorrichtung (GSEV) nach einem der Ansprüche 11 bis 22,
**dadurch gekennzeichnet, dass**
das Bildaufzeichnungsgerät (BAZG) eine Beleuchtungskomponente (BLK), insbesondere einen Scheinwerfer, der inner- oder außerhalb des menschlich sichtbaren Bereichs arbeitet, aufweist.

24. Vorrichtung (GSEV) nach einem der Ansprüche 11 bis 23,
**gekennzeichnet durch**
eine virtuelle Maschine, die im Sinne eines "Software Defined Signal Recognition of Rail Traffic Systems" ausgebildet ist und funktioniert.

25. Vorrichtung (GSEV) nach einem der Ansprüche 11 bis 24,
**dadurch gekennzeichnet, dass**
mit der Vorrichtung (GSEV) ein automatisiertes (autonomes) oder unterstütztes Fahren des Bahnfahrzeugs (BFZ, SFZ) ohne zusätzliche Infrastruktur entlang einer Fahrstrecke assistierbar ist.

26. Bahnfahrzeug (BFZ) zur Gefahrensituationserkennung im Bahnverkehr (BVK), insbesondere Schienenfahrzeug (SFZ) zur Gefahrensituationserkennung im Schienenverkehr (SVK),
**dadurch gekennzeichnet, dass**
eine Vorrichtung (GSEV) zur Gefahrensituationserkennung nach einem der Ansprüche 11 bis 25 in das Bahnfahrzeug (BFZ, SFZ) integriert ist.

## Claims

1. Method for hazardous situation recognition in track-guided traffic (BVK), in particular in rail traffic (SVK), **characterized in that** wherein
a) from a track-guided vehicle (BFZ), in particular a rail vehicle (SFZ), in particular from the perspective of a tractive unit driver (FZF, TFS, TRW) and/or from a stationary, track-observing position in or on the vehicle (BFZ, SFZ), in respect of a hazardous region (GB) which is known with regard to its spatial coordinates and by virtue of potential hazardous situations in track-guided traffic (BVK, SVK) and is arranged partially along a railway section (BST) of a railway network (BNE), in particular a rail section (SST) of a rail network (SNE), a multiplicity of images (BI_{GB}) representing the hazardous region (GB) are captured,
b) an image region (BIB) is marked in each of the images (BI_{GB}) , said image region showing, with regard to the pictorially presented hazardous region (GB), a partial region (TB_{GB}) classified as critical,
c) for the marked image region (BIB), a check is made by means of pattern comparison to ascertain whether persons and/or movable objects are situated in the critical partial region (TB_{GB}) .

2. Method according to Claim 1, **characterized in that**
a) in respect of the critical partial region (TB_{GB}) a multiplicity of images (BI_{TB}) representing the critical partial region are captured,
b) the entire images (BI_{GB}, BI_{TB}) are converted to the same size, taking into account the respective distance from the hazardous region (GB),
c) an activity index is calculated by recognizing movements of persons and/or objects in the hazardous region (GB), and
d) the calculated activity index is compared with a stored threshold value.

3. Method according to Claim 1 or 2, **characterized in that** attention is drawn to the hazardous situation in the hazardous region (GB) according to the operational rules in track-guided traffic (BVK, SVK), preferably by an acoustic warning signal (WSI) being issued, if
a) persons and/or movable objects are situated in the critical partial region (TB_{GB}) ,
b) the comparison reveals that the calculated activity index corresponds to or exceeds the threshold value.

4. Method according to Claim 3, **characterized in that** the warning signal (WSI) is issued by the track-guided vehicle (BFZ, SFZ) .

5. Method according to any of Claims 1 to 4, **characterized in that**
the images (BI_{GB}, BI_{TG}) are recorded by a plurality of image recording device s (BAZG) of identical design, e.g. by video cameras, or of varying design, e.g. by video cameras, laser sensors, RADAR-based sensors based on radio-based locating and distance measurement, infrared cameras, and/or thermal imaging cameras.

6. Method according to any of Claims 1 to 5, **characterized in that**
the marking of the image region (BIB) with regard to the critical partial region (TB_{GB}) of the captured hazardous region (GB) is effected on the basis of previous initialization journeys on the railway sections (BST, SST) of the railway network (BNE, SNE) or on the basis of a track-based image analysis, in particular rail track- or rail-based image analysis.

7. Method according to Claim 6, **characterized in that** the track-based image analysis involves recognizing firstly a traversed track (FS), in particular a traversed rail track (GL), of the railway section (BST, SST), proceeding from the traversed track (FS, GL) border (R_{GB}) of the hazardous region (GB) and also the distance between the track-guided vehicle (BFZ, SFZ) and the hazardous region (GB) and finally the critical partial region (TB_{GB}) relative to the edge (R_{GB}) of the hazardous region (GB).

8. Method according to any of Claims 1 to 7, **characterized in that**
the pattern comparison is carried out as a positive comparison, in which preferably the persons and/or the movable objects are recognized, or is carried out as a negative comparison, in which preferably temporary changes in the structure of the hazardous region (GB) are recognized.

9. Method according to any of Claims 1 to 8, **characterized in that**
the hazardous region (GB) belongs either to a platform (BSG), where persons get on and/or off the track-guided vehicle (BFZ, SFZ), or to a level crossing (BÜG) with or without barriers.

10. Method according to any of Claims 1 to 9, **characterized in that**
the method assists automated (autonomous) or assisted driving of the track-guided vehicle (BFZ, SFZ) without additional infrastructure along a route.

11. Apparatus (GSEV) for hazardous situation recognition in track-guided traffic (BVK), in particular in rail traffic (SVK), **characterized in that**
a) there is at least one image recording device (BAZG) by means of which, from a track-guided vehicle (BFZ), in particular a rail vehicle (SFZ), in particular from the perspective of a tractive unit driver (FZF, TFS, TRW) and/or from a stationary, track-observing position in or on the vehicle (BFZ, SFZ), in respect of a hazardous region (GB) which is known with regard to its spatial coordinates and by virtue of potential hazardous situations in track-guided traffic (BVK, SVK) and is arranged partially along a railway section (BST) of a railway network (BNE), in particular a rail section (SST) of a rail network (SNE) , a multiplicity of images (BI_{GB}) representing the hazardous region (GB) are capturable and storable in an image storage device (BSPE),
b) there is a calculation/evaluation device (BAWE) connected to and functionally cooperating withconnected to and functionally cooperating with the image recording device recording device (BAZG) and the image storage device (BSPE) in such a way, in particular with a non-volatile, readable memory (SP), in which processor-readable control program instructions of a program module (PGM) controlling the hazardous situation recognition are stored, and a processor (PZ), which executes the control program instructions of the program module (PGM) for calculation-/evaluation-aided hazardous situation recognition, that an image region (BIB) is marked in each of the images (BI_{GB}) , said image region showing, with regard to the pictorially presented hazardous region (GB), a partial region (TB_{GB}) classified as critical,
c) the calculation/evaluation device (BAWE) is designed in such a way that, for the marked image region (BIB), a check is made by means of pattern comparison to ascertain whether persons and/or movable objects are situated in the critical partial region (TB_{GD}) .

12. Apparatus (GSEV) according to Claim 11, **characterized in that**
a) the calculation/evaluation device (BAWE) and the image recording device recording device (BAZG) are designed and functionally interact in such a way that in respect of the critical partial region (TB_{GB}) a multiplicity of images (BI_{TB}) representing the critical partial region are captured,
b) the calculation/evaluation device (BAWE), the image recording device (BAZG) and the image storage device (BSPE) are designed and functionally interact in such a way that the entire images (BI_{GB}, BI_{TB}) are converted to the same size, taking into account the respective distance from the hazardous region (GB),
c) the calculation/evaluation device (BAWE) is designed in such a way that
c1) an activity index is calculated by recognizing movements of persons and/or objects in the hazardous region (GB), and
c2) the calculated activity index is compared with a stored threshold value.

13. Apparatus (GSEV) according to Claim 11 or 12, **characterized in that**
the calculation/evaluation device (BAWE) is connectable to a control device (STE) in the track-guided vehicle (BFZ, SFZ) and in this case controls the control device (STE) in such a way that attention is drawn to the hazardous situation in the hazardous region (GB) according to the operational rules in track-guided traffic (BVK, SVK), preferably by an acoustic warning signal (WSI) being issued, if
a) persons and/or movable objects are situated in the critical partial region (TB_{GB}),
b) the comparison reveals that the calculated activity index corresponds to or exceeds the threshold value.

14. Apparatus (GSEV) according to Claim 13, **characterized in that** the warning signal (WSI) is able to be issued by the track-guided vehicle (BFZ, SFZ).

15. Apparatus (GSEV) according to any of Claims 11 to 14, **characterized in that**
it contains a plurality of image recording device s (BAZG) of identical design, e.g. a plurality of video cameras, or of varying design, e.g. a plurality of video cameras, laser sensors, RADAR-based sensors based on radio-based locating and distance measurement, infrared cameras, and/or thermal imaging cameras, which record the images (BI_{GB}, BI_{TG}) .

16. Apparatus (GSEV) according to any of Claims 11 to 15, **characterized in that**
the calculation/evaluation device (BAWE) is designed in such a way that the marking of the image region (BIB) with regard to the critical partial region (TB_{GB}) of the captured hazardous region (GB) is effected on the basis of previous initialization journeys on the railway sections (BST, SST) of the railway network (BNE, SNE) or on the basis of a track-based image analysis, in particular rail track- or rail-based image analysis.

17. Apparatus (GSEV) according to Claim 16, **characterized in that**
the track-based image analysis performed on the calculation/evaluation device (BAWE) makes it possible to recognize firstly a traversed track (FS), in particular a traversed rail track (GL), of the railway section (BST, SST), proceeding from the traversed track (FS, GL) a border (R_{GB}) of the hazardous region (GB) and also the distance between the track-guided vehicle (BFZ, SFZ) and the hazardous region (GB) and finally the critical partial region (TB_{GB}) relative to the edge (R_{GB}) of the hazardous region (GB).

18. Apparatus (GSEV) according to any of Claims 11 to 17, **characterized in that**
the calculation/evaluation device (BAWE) is designed in such a way that the pattern comparison is carried out as a positive comparison, in which preferably the persons and/or the movable objects are recognized, or is carried out as a negative comparison, in which preferably temporary changes in the structure of the hazardous region (GB) are recognized.

19. Apparatus (GSEV) according to any of Claims 11 to 18, **characterized in that**
the hazardous region (GB) belongs either to a platform (BSG), where persons get on and/or off the track-guided vehicle (BFZ, SFZ), or to a level crossing (BÜG) with or without barriers.

20. Apparatus (GSEV) according to any of Claims 11 to 19, **characterized in that**
the image recording device (BAZG) is designed in pivotable fashion.

21. Apparatus (GSEV) according to any of Claims 11 to 20, **characterized in that**
the image recording device (BAZG) has a correction component (KOK), which includes weather and brightness data for the evaluation of the image material.

22. Apparatus (GSEV) according to any of Claims 11 to 21, **characterized in that**
the image recording device (BAZG) has a focal length varying component (BVK), which chooses the correct recording angle depending on the surroundings, e.g. railway station, urban area, countryside, etc., in order thus to optimally support the evaluation of the image (BI_{GB}, BI_{TB}) , and/or which chooses the correct recording angle depending on the distance with respect to the hazardous region (GB) in order thus to optimally support the multiple evaluation of the hazardous region (GB).

23. Apparatus (GSEV) according to any of Claims 11 to 22, **characterized in that**
the image recording device (BAZG) has an illumination component (BLK), in particular a spotlight that operates within or outside the range visible to human beings.

24. Apparatus (GSEV) according to any of Claims 11 to 23, **characterized by**
a virtual machine that is designed and functions in the sense of a "Software Defined Signal Recognition of Rail Traffic Systems".

25. Apparatus (GSEV) according to any of Claims 11 to 24, **characterized in that**
the apparatus (GSEV) makes it possible to assist automated (autonomous) or assisted driving of the track-guided vehicle (BFZ, SFZ) without additional infrastructure along a route.

26. Track-guided vehicle (BFZ) for hazardous situation recognition in track-guided traffic (BVK), in particular rail vehicle (SFZ) for hazardous situation recognition in rail traffic (SVK), **characterized in that**
an apparatus (GSEV) for hazardous situation recognition according to any of Claims 11 to 25 is integrated into the track-guided vehicle (BFZ, SFZ).

## Revendications

1. Procédé de détection de situation de danger au sein d'un trafic sur voie (BVK), en particulier au sein d'un trafic sur rails (SVK), dans lequel
a) une pluralité d'images (BI_{GB}) représentant la zone de danger (GB) sont capturées depuis un véhicule circulant sur voie (BFZ), en particulier depuis un véhicule ferroviaire (SFZ), en particulier depuis le point de vue d'un conducteur de motrice (FZF, TFS, TRW) et/ou depuis une position fixe d'observation de voie de circulation dans ou sur le véhicule (BFZ, SFZ), depuis une zone de danger (GB) située en partie le long d'une ligne (BST) d'un réseau sur voie (BNE), en particulier d'une voie ferrée (SST) d'un réseau ferroviaire (SNE), et dont les coordonnées géographiques sont connues et qui est connue pour présenter des situations de danger potentielles au sein du trafic sur voie (BVK, SVK), **caractérisé en ce que**
b) une région d'image (BIB) montrant, en se référant à la zone de danger (GB) illustrée, une sous-région (TB_{GB}) considérée comme critique, est respectivement marquée sur les images (BI_{GB}),
c) une vérification, par comparaison de modèles, de la présence de personnes et/ou d'objets mobiles dans la sous-région critique (TB_{GB}) est effectuée pour la région d'image (BIB) marquée.

2. Procédé selon la revendication 1, **caractérisé en ce que**
a) une pluralité d'images (BI_{TB}) représentant la sous-région critique sont capturées depuis la sous-région critique (TB_{GB}),
b) toutes les images (BI_{GB}, BI_{TB}) sont converties en une même taille en tenant compte de la distance respective par rapport à la zone de danger (GB),
c) un indice d'activité est calculé grâce à la détection des mouvements des personnes et/ou des objets dans la zone de danger (GB) et
d) l'indice d'activité calculé est comparé à une valeur de seuil stockée.

3. Procédé selon la revendication 1 ou 2, **caractérisé en ce que**
une indication de situation de danger dans la zone de danger (GB) conformément aux règles d'exploitation du trafic sur voie (BVK, SVK) est émise de manière préférée sous la forme d'un signal d'avertissement sonore (WSI), si
a) des personnes et/ou des objets mobiles se trouvent dans la sous-région critique (TB_{GB}),
b) la comparaison montre que l'indice d'activité calculé correspond à la valeur de seuil ou dépasse celui-ci.

4. Procédé selon la revendication 3, **caractérisé en ce que**
le signal d'avertissement (WSI) est émis par le véhicule circulant sur voie (BFZ, SFZ).

5. Procédé selon l'une quelconque des revendications 1 à 4, **caractérisé en ce que**
les images (BI_{GB}, BI_{TG}) sont prises avec plusieurs appareils d'enregistrement d'images (BAZG) de même type, par exemple avec des caméras vidéo, ou de type différent, par exemple avec des caméras vidéo, des capteurs laser, des capteurs radar reposant sur la localisation et la mesure de distance par radio, des caméras infrarouges et/ou des caméras thermiques.

6. Procédé selon l'une quelconque des revendications 1 à 5, **caractérisé en ce que**
le marquage de la région d'image (BIB) est effectué à l'aide de trajets d'initialisation précédents sur les lignes (BST, SST) du réseau sur voie (BNE, SNE) ou à l'aide d'une analyse d'image de voie de circulation, en particulier de voie ferrée ou de rails, en se référant à la sous-région critique (TB_{GB}) de la zone de danger (GB) capturée.

7. Procédé selon la revendication 6, **caractérisé en ce que**
l'analyse d'image de voie de circulation détecte d'abord une voie de circulation (FS) empruntée, en particulier une voie ferrée (GL) empruntée, de la ligne (BST, SST) à partir de la voie de circulation (FS, GL) empruntée, un bord (R_{GB}) de la zone de danger (GB) ainsi que la distance entre le véhicule circulant sur voie (BFZ, SFZ) et la zone de danger (GB) et enfin la sous-région critique (TB_{GB}) par rapport au bord (R_{GB}) de la zone de danger (GB).

8. Procédé selon l'une quelconque des revendications 1 à 7, **caractérisé en ce que**
la comparaison de modèles est mise en œuvre sous forme de comparaison positive au cours de laquelle de manière préférée les personnes et/ou les objets mobiles sont détecté(e)s, ou est mise en œuvre sous forme de comparaison négative au cours de laquelle des modifications temporaires dans la structure de la zone de danger (GB) sont de manière préférée détectées.

9. Procédé selon l'une quelconque des revendications 1 à 8, **caractérisé en ce que**
la zone de danger (GB) fait partie soit d'un quai (BSG) où des personnes montent et/ou descendent du véhicule circulant sur voie (BFZ, SFZ), soit d'un passage à niveau (BÜG) protégé ou non-protégé.

10. Procédé selon l'une quelconque des revendications 1 à 9, **caractérisé en ce que**
la conduite automatisée (autonome) ou assistée du véhicule circulant sur voie (BFZ, SFZ) est assistée sans infrastructure supplémentaire le long d'un trajet.

11. Dispositif (GSEV) permettant de détecter des situations dangereuses au sein d'un trafic sur voie (BVK), en particulier au sein d'un trafic sur rails (SVK), dans lequel
a) au moins un appareil d'enregistrement d'images (BAZG), grâce auquel une pluralité d'images (BI_{GB}) représentant la zone de danger (GB) peut être détectée et peut être stockée dans un dispositif de stockage d'images (BSPE) depuis un véhicule circulant sur voie (BFZ), en particulier depuis un véhicule ferroviaire (SFZ), en particulier depuis le point de vue d'un conducteur de motrice (FZF, TFS, TRW) et/ou depuis une position fixe d'observation de voie de circulation dans ou sur le véhicule (BFZ, SFZ), depuis une zone de danger (GB) située en partie le long d'une ligne (BST) d'un réseau sur voie (BNE), en particulier d'une voie ferrée (SST) d'un réseau ferroviaire (SNE), et dont les coordonnées géographiques sont connues et qui est connue pour présenter des situations de danger potentielles au sein du trafic sur voie (BVK, SVK), **caractérisé en ce que**
b) un dispositif de calcul/d'évaluation (BAWE), relié et coopérant fonctionnellement avec l'appareil d'enregistrement d'images (BAZG) et le dispositif de stockage d'images (BSPE), est conçu de telle manière que, en particulier grâce à une mémoire (SP) non volatile lisible dans laquelle des instructions de programme de commande, lisibles par processeur, d'un module de programme (PGM) commandant la détection de situation de danger, peuvent être stockées, et grâce à un processeur (PZ) exécutant les instructions de programme de commande du module de programme (PGM) en vue d'une détection de situation de danger s'appuyant sur un calcul/une évaluation, une région d'image (BIB) montrant, en se référant à la zone de danger (GB) illustrée, une sous-région (TB_{GB}) considérée comme critique, est respectivement marquée sur les images (BI_{GB}),
c) le dispositif de calcul/d'évaluation (BAWE), qui est conçu de telle manière qu'une vérification, par comparaison de modèles, de la présence de personnes et/ou d'objets mobiles dans la sous-région critique (TB_{GB}) est effectuée pour la région d'image (BIB) marquée.

12. Dispositif (GSEV) selon la revendication 11, **caractérisé en ce que**
a) le dispositif de calcul/d'évaluation (BAWE) et l'appareil d'enregistrement d'images (BAZG) sont conçus et coopèrent de manière fonctionnelle de telle manière qu'une pluralité d'images (BI_{TB}) représentant la sous-région critique sont capturées depuis la sous-région critique (TB_{GB}),
b) le dispositif de calcul/d'évaluation (BAWE), l'appareil d'enregistrement d'images (BAZG) et le dispositif de stockage d'images (BSPE) sont conçus et coopèrent de telle manière que toutes les images (BI_{GB}, BI_{TB}) sont converties en une même taille en tenant compte de la distance respective par rapport à la zone de danger (GB),
c) le dispositif de calcul/d'évaluation (BAWE) est conçu de telle manière que
c1) un indice d'activité est calculé grâce à la détection des mouvements des personnes et/ou des objets dans la zone de danger (GB) et
c2) l'indice d'activité calculé est comparé à une valeur de seuil stockée.

13. Dispositif (GSEV) selon la revendication 11 ou 12, **caractérisé en ce que**
le dispositif de calcul/d'évaluation (BAWE) peut être relié à un dispositif de commande (STE) dans le véhicule circulant sur voie (BFZ, SFZ) et le dispositif de commande (STE) est commandé de telle manière que la situation de danger dans la zone de danger (GB) est signalée conformément aux règles de fonctionnement au sein du trafic sur voie (BVK, SVK) en émettant de manière préférée un signal d'avertissement sonore (WSI), si
a) des personnes et/ou des objets mobiles se trouvent dans la sous-région critique (TB_{GB}),
b) la comparaison montre que l'indice d'activité calculé correspond à la valeur de seuil ou dépasse celui-ci.

14. Dispositif (GSEV) selon la revendication 13, **caractérisé en ce que**
le signal d'avertissement (WSI) peut être émis par le véhicule circulant sur voie (BFZ, SFZ).

15. Dispositif (GSEV) selon l'une quelconque des revendications 11 à 14, **caractérisé en ce que**
il comprend plusieurs appareils d'enregistrement d'images (BAZG) de même type, par exemple plusieurs caméras vidéo, ou de type différent, par exemple plusieurs caméras vidéo, capteurs laser, capteurs radar reposant sur la localisation et la mesure de distance par radio, caméras infrarouges et/ou caméras d'imagerie thermique, qui enregistrent les images (BI_{GB}, BI_{TG}).

16. Dispositif (GSEV) selon l'une quelconque des revendications 11 à 15, **caractérisé en ce que**
le dispositif de calcul/d'évaluation (BAWE) est conçu de telle manière que le marquage de la région d'image (BIB) est effectué à l'aide de trajets d'initialisation précédents sur les lignes (BST, SST) du réseau sur voie (BNE, SNE) ou à l'aide d'une analyse d'image de voie de circulation, en particulier de voie ferrée ou de rails, en se référant à la sous-région critique (TB_{GB}) de la zone de danger (GB) capturée.

17. Dispositif (GSEV) selon la revendication 16, **caractérisé en ce que**
une voie de circulation (FS) empruntée, en particulier une voie ferrée (GL) empruntée, de la ligne (BST, SST) à partir de la voie de circulation (FS, GL) empruntée, un bord (R_{GB}) de la zone de danger (GB) ainsi que la distance entre le véhicule circulant sur voie (BFZ, SFZ) et la zone de danger (GB) et enfin la sous-région critique (TB_{GB}) par rapport au bord (R_{GB}) de la zone de danger (GB) peuvent d'abord être détectées grâce à l'analyse d'image de voie de circulation mise en œuvre par le dispositif de calcul/d'évaluation (BAWE).

18. Dispositif (GSEV) selon l'une quelconque des revendications 11 à 17, **caractérisé en ce que**
le dispositif de calcul/d'évaluation (BAWE) est conçu de telle manière que la comparaison de modèles est mise en œuvre sous forme de comparaison positive au cours de laquelle de manière préférée les personnes et/ou les objets mobiles sont détecté(e)s, ou est mise en œuvre sous forme de comparaison négative au cours de laquelle des modifications temporaires dans la structure de la zone de danger (GB) sont de manière préférée détectées.

19. Dispositif (GSEV) selon l'une quelconque des revendications 11 à 18, **caractérisé en ce que**
la zone de danger (GB) fait partie soit d'un quai (BSG) où des personnes montent et/ou descendent du véhicule circulant sur voie (BFZ, SFZ), soit d'un passage à niveau (BÜG) protégé ou non-protégé.

20. Dispositif (GSEV) selon l'une quelconque des revendications 11 à 19,
**caractérisé en ce que**
l'appareil d'enregistrement d'images (BAZG) est conçu de manière à pouvoir pivoter.

21. Dispositif (GSEV) selon l'une quelconque des revendications 11 à 20, **caractérisé en ce que**
l'appareil d'enregistrement d'images (BAZG) présente un composant de correction (KOK) qui inclut des données météorologiques et de luminosité destinées à l'évaluation des images.

22. Dispositif (GSEV) selon l'une quelconque des revendications 11 à 21, **caractérisé en ce que**
l'appareil d'enregistrement d'image (BAZG) présente un composant de modification de longueur focale (BVK) qui sélectionne l'angle de prise de vue correct en fonction de l'environnement, par exemple une gare, une zone urbaine, une zone rurale, etc., afin d'assister de manière optimale l'évaluation de l'image (BI_{GB}, BI_{TB}), et/ou qui sélectionne l'angle de prise de vue correct en fonction de la distance par rapport à la zone de danger (GB), afin d'assister de manière optimale l'évaluation multiple de la zone de danger (GB).

23. Dispositif (GSEV) selon l'une quelconque des revendications 11 à 22, **caractérisé en ce que**
l'appareil d'enregistrement d'images (BAZG) présente un composant d'éclairage (BLK), en particulier un phare qui fonctionne à l'intérieur ou à l'extérieur de la zone humainement visible.

24. Procédé selon l'une quelconque des revendications 11 à 23, **caractérisé par**
une machine virtuelle conçue et fonctionnant au sens d'un « Software Defined Signal Recognition of Rail Traffic Systems ».

25. Dispositif (GSEV) selon l'une quelconque des revendications 11 à 24, **caractérisé en ce que**
une conduite automatisée (autonome) ou assistée du véhicule circulant sur voie (BFZ, SFZ) peut être assistée sans infrastructure supplémentaire le long d'un trajet grâce au dispositif (GSEV).

26. Véhicule circulant sur voie (BFZ) permettant de détecter une situation de danger au sein du trafic sur voie (BVK), en particulier véhicule ferroviaire (SFZ) permettant de détecter une situation de danger au sein du trafic sur rails (SVK), **caractérisé en ce que**
un dispositif (GSEV) de détection de situation de danger selon l'une quelconque des revendications 11 à 25 est intégré dans le véhicule circulant sur voie (BFZ, SFZ).
